# EUROPÄISCHE PATENTSCHRIFT

(11) **EP 2 648 865 B1**
(45) Veröffentlichungstag und Bekanntmachung des Hinweises auf die Patenterteilung: **04.03.2015**
(21) Anmeldenummer: 11776442.3
(22) Anmeldetag: 31.10.2011
(51) Int. Cl.: B22D 11/12, B22D 11/14, B22D 11/128, B22D 11/22

(54) **STRANGGIESSANLAGE ZUM GIESSEN EINES METALLSTRANGES**
STRAND CASTING SYSTEM FOR CASTING A METAL STRAND
INSTALLATION DE COULÉE CONTINUE SERVANT À COULER UNE BARRE MÉTALLIQUE

(30) Priorität: 10.12.2010 DE 102010062863
(43) Veröffentlichungstag der Anmeldung: 16.10.2013
(73) Patentinhaber: SMS Siemag AG, 40237 Düsseldorf (DE)
(72) Erfinder: BECKER, Martin, 40625 Düsseldorf (DE); STAVENOW, Axel, 40625 Düsseldorf (DE); KLEIER, Tim, 42781 Haan (DE)
(74) Vertreter: Klüppel, Walter
(86) Internationale Anmeldenummer: PCT/EP2011/069073
(87) Internationale Veröffentlichungsnummer: WO 2012/076251

(56) Entgegenhaltungen:
- WO-A1-97/37796
- WO-A1-97/44150
- DE-A1- 4 436 328
- DE-A1- 10 106 252
- US-A- 3 718 177

## Beschreibung

Die Erfindung betrifft eine Stranggießanlage zum Gießen eines Metallstrangs, mit einer Kokille zum Bilden des Metallstranges und einer Strangführung mit mindestens einem ersten Strangführungssegment, welches der Kokille in Gleßrichtung nachgeordnet ist, mit einer Strangeingangsseite und einer Strangausgangsselte. Das erste Strangführungssegment weist ein Paar Rollenträger auf, die gegenüberliegend innerhalb des ersten Strangführungssegmentes angeordnet sind und die jeweils eine Anzahl sich über einen Stützbereich erstreckender Stützrollen aufweisen, zum Tragen und Führen des aus der Kokille austretenden Metallstranges.

### Stand der Technik.

Die Druckschrift DE 44 36 328 A1 beschreibt ein Verfahren und eine Anlage zum Stranggießen, mit einer Stranggießkokille und einer nachfolgend angeordneten Strangführung. Die unterhalb der Kokille angeordneten Strangführungssegmente sind innerhalb eines Stützrahmens aufgenommen, wobei die ersten beiden Stützsegmente in Form einer Gliederkette aneinander gereiht sind.

Die WO 97/37796 betrifft eine Stranggußkokillenanordnung, bei der die Kokille beweglich an einem Rahmenelement befestigt ist. Das Rahmenelement dient gleichzeitig zur Befestigung und Abstützung von Strangführungselementen.

Die Druckschrift DE 101 06 252 A1 beschreibt die Strangführung einer Stranggießanlage, bei der die unterhalb der Kokille angeordneten Strangführungssegmente über mechanische Verbindungen miteinander verbunden sind.

Die WO 97/44150 betrifft eine Stranggießanlage, mit einer in einen rahmenförmigen Hubtisch einsetzbaren Kokille und einer an die Kokille anschließenden Strangführungseinrichtung, die aus mehreren Strangführungssegmenten gebildet ist.

Die Druckschrift US 3,718,177 bezieht sich auf eine Anordnung für den Aufbau eines Führungswalzengestells, welches unterhalb einer an zwei Seiten offenen, abnehmbaren Kokille in einer Stranggußrnaschine eingesetzt ist.

Die EP 0 450 391 B1 beschreibt eine Vorrichtung zur Stützung eines Metallstranges, insbesondere zur Soft-Reduktion bei einer Vorbend-Gießanlage, wobei unterhalb der Stranggießkokille zu beiden Seiten des Gießstranges spiegelbildlich gegenüberliegende Rollenträger vorgesehen sind. Die Rollenträger sind dabei in mehrere, Rollen tragende Segmente aufgeteilt, die derart gelenkig aneinander gekoppelt sind, dass jedes Segment für sich in einem beliebigen Winkel zum Gießstrang verstellt und eingestellt werden kann,

In der WO 2009/141210 A1 Ist eine Stranggießanlage zum Gießen eines Metallstranges mit Knoppel- oder Vorblockquerschnitt bekannt, mit einer in einem Kokillentragrahmen einsetzbaren, wechselbaren und oszillierenden Kokille zum Bilden des Metallstranges und einer an die Kokille anschließend Strangführung zum Stützen und Führen des Metallstranges. Das erste der Kokille unmittelbar nachfolgende Strangführungssegment ist lösbar am ersten Segmentrahmen an im Wesentlichen vertikalen Stützflächen befestigt und unabhängig von den nachfolgenden Strangführungssegmenten aus der Stranggießanlage aus- und einbaubar.

Die EP 1 370 380 B1 beschreibt die Strangführung einer Stranggießanlage sowie ein Anstellverfahren für deren Rollensegmente. Dabei umfasst die Strangführung wenigstens zwei Segmente, die üblicherweise als Rollensegmente ausgebildet sind mit je einer Strangeingangseite und je einer Strangausgangsseite und einem Paar Rollenträger mit Stützrollen, wobei die Rollenträger mittels hydraulischer Anstelleinheiten anstellbar sind. Zwischen benachbarten Segmenten ist je eine mechanische Verbindung vorhanden, so dass bei Anordnung eines Zylinderpaares an der Strangeingangsseite eines Segmentes dessen Anstellbewegung sowohl an dieser Seite als auch zugleich an der Strangausgangsseite eines damit verbundenen Vorläufersegmentes erfolgt. Bei der Anordnung eines Zylinderpaares an der Strangausgangsseite eines Segmentes erfolgt die Anstellbewegung sowohl an dieser Seite als auch zugleich an der Strangeingangsseite eines damit verbundenen Folgesegmentes.

Nachteilig ist bei den Anordnungen gemäß dem Stand der Technik, dass zur Änderung der Formatdicke in der Segmentstrangführung die Kokille und das fest mit der Kokille verspannte Segment 1 gemeinsam gewechselt werden müssen. Eine zügige Anpassung der Strangführung ist nur bedingt möglich. Aufgrund der hohen Umgebungstemperaturen ist in der Regel die Elektronik zur Steuerung der positionsgesteuerten Hydraulikzylinder des ersten Strangführungssegmentes in Kühlkammern untergebracht. Bei einem Wechsel der Kokille und des ersten Strangführungssegmentes z. B. zwecks Änderung der Formatdicke sind nachteiligerweise auch die Hydraulikzylinder und die Elektronik mit auszubauen, was aufgrund der geschilderten Einbausituation sehr aufwendig und kostenintensiv ist. Weiterhin nachteilig ist, dass die Hydraulikzylinder im rauhen Gießbetrieb oftmals störanfällig sind.

### Beschreibung der Erfindung

Aufgabe der Erfindung ist es, innerhalb einer Stranggießanlage zum Gießen von Metallsträngen die Einstellung der Formatdicke des Gussstranges zu vereinfachen, so dass eine flexible und schnelle Einstellung unterschiedlicher Formate bei aufeinander folgenden Gießprozessen gewährleistet ist. Gleichzeitig soll die Betriebssicherheit verbessert und die Kosten gesenkt werden.

Diese Aufgabe wird erfindungsgemäß durch die Merkmale des Anspruchs 1 gelöst.

Der Begriff "Reaktionskräfte" meint im vorliegenden Text diejenigen Kräfte, die aufgrund des im Inneren noch flüssigen Metallstrangs wirkenden hydrostatischen Druckes quer zur Gießrichtung auf die Rollenträger der Strangführungssegmente ausgeübt werden.

Der Vorteil dieser erfindungsgemäßen Anordnung ist die schnelle und einfache Anbindung der Kokille an das erste Strangführungssegment bei gleichzeitiger automatischer Einstellung der Formatdicke im ersten Strangführungssegment der Stranggießanlage über die erste Koppelstelle ohne dass der Einsatz positionsgeregelter Hydraulikzylinder im ersten Strangführungssegment zwingend notwendig wäre. Mit der Koppelstelle wird vorteilhafterweise eine einfache und sichere mechanische Verbindung zwischen der Kokille und dem ersten Strangführungssegment geschaffen. Weiterhin bietet die Koppelstelle den Vorteil, dass die Kokille unabhängig von dem ersten Strangführungssegment ausgewechselt werden kann. Das vereinfacht die Montage wesentlich.

Vorteilhafte Ausgestaltungen der Erfindung sind in den Unteransprüchen angegeben.

Gemäß einem ersten Ausführungsbeispiel sieht die erfindungsgemäße Anordnung vor, dass die erste Koppelstelle zwischen der Kokille und der Losseite des ersten Strangführungssegmentes angeordnet ist, um die Losseite des ersten Strangführungssegments eindeutig/fest zur Kokille zu positionieren.

Weiterhin sieht die Erfindung vor, dass ein Oszillationsantrieb an der Kokille angeordnet ist, der die Kokille in Gießrichtung in Schwingung versetzt. Die erste Koppelstelle ist deshalb so ausgebildet, dass eine an der Kokille angeschlossene kokillenseitige Hälfte der ersten Koppelstelle und eine an dem ersten Strangführungssegment angeschlossene segmentseitige Hälfte der ersten Koppelstelle auch in einer Eingriffsstellung in Schwingungsrichtung frei gegeneinander verschiebbar sind. Mit dieser Anordnung wird verhindert, dass die an der Kokille durch den Oszillationsantrieb erzeugten Schwingungen auf das erste Strangführungssegment übertragen werden. Die gegeneinander verschiebbare kokillenseitige und segmentseitige Hälfte ermöglichen außerdem, dass unregelmäßig auftretende Kräfte in Gießrichtung, die zum Beispiel während des Gießbetriebes beim Einfüllen des flüssigen Gießmetalls entstehen, durch die Koppelstelle ausgeglichen werden können.

In einer Ausgestaltung der Erfindung ist vorgesehen, dass die erste Koppelstelle derart stabil ausgebildet ist, dass die in dem Inneren des noch flüssigen Metallstrangs erzeugten Reaktionskräfte innerhalb des ersten Strangführungssegmentes zumindest teilweise über die erste Koppelstelle auf die Kokille übertragen werden. Vorteilhafterweise entfallen hierbei zusätzliche Verbindungselemente, wie z. B. Hydraulikzylinder, an dem ersten Strangführungssegment zum Verbinden seiner Losseite mit seiner Festseite und zum Aufnehmen der Reaktionskräfte in dem ersten Strangführungssegment. Damit wird ein Wechsel des ersten Strangführungssegments wesentlich vereinfacht, weil die Demontage und Montage der Hydraulikzylinder und deren Elektronik entfällt.

Weiterhin sieht die Erfindung vor, dass mindestens ein der Kokille zugeordnetes Verbindungselement derart stabil ausgebildet ist, dass es nicht nur die in der Kokille aufgrund des dort herrschenden ferrostatischen Druckes entstehenden Reaktionskräfte auf die Kokillenwände, sondern zusätzlich auch zumindest teilweise die von dem ersten Strangführungssegment übertragenden Reaktionskräfte aufnehmen und absorbieren kann. Vorteilhafterweise kann das Verbindungselement an der Kokilleneingangsseite und/oder der Kokillenausgangsseite und/oder dazwischen angeordnet sein. Da die die Losseite und Festseite der Kokille üblicherweise vormontiert und mittels des Verbindungselementes fest miteinander verbunden werden, kann das zumindest eine Verbindungselement der Kokille vorteilhafterweise auch dazu genutzt werden, wenigstens einen Teil der Reaktionskräfte aus dem ersten Strangführungssegment mit zu übernehmen.

Die Erfindung sieht weiterhin vor, dass die Strangführung ein zweites Strangführungssegment aufweist, das in Gießrichtung dem ersten Strangführungssegment nachgeordnet und über eine zweite Koppelstelle mit dem ersten Strangführungssegment verbunden ist.

Bei einer weiteren bevorzugten Ausführungsform der erfindungsgemäßen Anordnung ist vorgesehen, dass eine an dem ersten Strangführungssegment angeschlossene Hälfte der zweiten Koppelstelle und eine an dem zweiten Strangführungssegment angeschlossene Hälfte der zweiten Koppelstelle in Gießrichtung frei gegeneinander verschiebbar sind. Eine derartige Ausbildung der zweiten Koppelstelle ermöglicht ein einfaches Einschieben und Ankoppeln des ersten Segmentes an das zweite Strangführungssegment. Die Montage und auch die Demontage der Strangführungssegmente erfolgen durch das Einschieben in die Koppelstelle unabhängig voneinander und sind daher wesentlich schneller und einfacher durchzuführen. Das Einstellen der Fluchtung zwischen dem Ausgangsquerschnitt des ersten Strangführungssegmentes und dem Eingangsquerschnitt des zweiten Strangführungssegmentes entfällt bei der erfindungsgemäßen Anordnung, da die beiden Hälften derart voreingestellt sind, dass nach Anbindung der Strangführungssegmente keine weitere Justierung innerhalb der Strangführung notwendig ist.

Weiterhin sieht die Erfindung vor, dass die zweite Koppelstelle derart stabil ausgebildet ist, dass die Reaktionskräfte innerhalb des ersten Strangführungssegmentes zumindest teilweise von der zweiten Koppelstelle auf das zweite Strangführungssegment übertragen werden können.

Weiterhin kann vorgesehen sein, dass mindestens ein dem zweiten Strangführungssegment zugeordnetes drittes Verbindungselement zum Verbinden der Festseite mit der Losseite des zweiten Strangführungssegmentes derart stabil ausgebildet ist, dass es nicht nur die in dem zweiten Strangführungssegment entstehenden Reaktionskräfte, sondern zusätzlich auch zumindest teilweise die durch die im ersten Strangführungssegment entstehenden und von der zweiten Koppelstelle auf das zweite Strangführungssegment übertragenen Reaktionskräfte aufnehmen und absorbieren kann. Dabei kann das dritte Verbindungselement entsprechend den Platz- und Kraftverhältnissen vorteilhafterweise an der Eingangsseite und/oder an der Ausgangsseite und/oder im mittleren Bereich des zweiten Strangführungssegmentes angeordnet sein.

Vorteilhafterweise verteilen sich die Reaktionskräfte aus dem ersten Strangführungssegment auf die erste und die zweite Koppelstelle und damit auf die Kokille und das zweite Strangführungssegment. Aufgrund dieser Kraftverteilung werden Verbindungselemente im Bereich des ersten Strangführungssegments grundsätzlich entbehrlich. Dadurch wird der Ein- und Ausbau des ersten Strangführungssegments wesentlich vereinfacht.

Ungeachtet dessen ist nach einem alternativen Ausgestaltungsmerkmal vorgesehen, dass mindestens ein zweites Verbindungselement an der Eingangsseite und/oder der Ausgangsseite und/oder im mittleren Bereich des ersten Strangführungssegmentes angeordnet ist, zum Verbinden der Festseite mit der Losseite des ersten Strangführungssegmentes. Das zweite Verbindungselement ist derart stabil ausgebildet, dass es die in dem ersten Strangführungssegment entstehenden Reaktionskräfte zumindest teilweise aufnehmen und kompensieren kann. Vorteilhafterweise führt das zweite Verbindungselement zu einer erhöhten Belastbarkeit des ersten Strangführungssegmentes, wenn die Reaktionskräfte im ersten Strangführungssegment zusätzlich auch teilweise auf die Kokille und/oder das zweite Strangführungssegment abgeleitet werden können. Bei eher geringen maximalen Belastungen im Strangführungssegment kann zumindest eine der Koppelstellen konstruktiv kleiner und damit schwächer ausgeführt sein.

Die Erfindung sieht vor, dass die Koppelstellen gelenkig ausgebildet sind. Vorteil gegenüber einer starren Anbindung ist die Möglichkeit einer verbesserten Anpassung an die Strangführung vor allem im Bogenbereich der Strangführung, und eine verbesserte Kraftverteilung im Gelenk.

Weiterhin ist vorgesehen, dass die Koppelstellen entkoppelbar ausgebildet sind. Hierdurch lassen sich die Strangführungssegmente schnell und einfach voneinander trennen.

Es empfiehlt sich nach einem weiteren Ausgestaltungsmerkmal der vorliegenden Erfindung, dass die erste Koppelstelle und/oder die zweite Koppelstelle als ein Schiebelager ausgebildet sind. Damit stellt die Anbindung lediglich einen Freiheitsgrad in Gießrichtung bereit. In Gießrichtung ist die Koppelstelle frei beweglich, so dass die Schwingungen in Gießrichtung, zum Beispiel hervorgerufen durch den Oszillationsantrieb an der Kokille, kompensiert werden. Auch das Entkoppeln von benachbarten Strangführungssegmenten wird vereinfacht.

Weiterhin sieht die Erfindung vor, dass zwischen der kokillenseitigen Hälfte der ersten Koppelstelle und der segmentseitigen Hälfte der ersten Koppelstelle ein Gleitlager oder ein Rollenlager angeordnet ist. Durch die Reaktionskräfte werden Druckkräfte auf die Koppelstelle quer zur Gießrichtung ausgeübt, welche Reibkräfte zwischen den beiden Hälften der Koppelstelle erzeugen und als Folge zu einem erhöhten Verschleiß führen. Vorteilhafterweise können mit dem Gleitlager oder Rollenlager die Verschleißeigenschaften und das Reibverhalten der Schiebelagerung verbessert werden.

Die Erfindung sieht weiterhin vor, dass - bei in Eingriff befindlicher erster Koppelstelle - die Maulweite der Strangeingangsseite des ersten Strangführungssegmentes mit der Maulweite der Ausgangsseite der Kokille übereinstimmt und fluchtet. Vorteilhafterweise wird die Formatdicke der Kokille bereits zuvor außerhalb der Strangführungseinrichtung durch geeignete Positionierung der Hälften der Koppelstellen eingestellt. Durch die Koppelstelle wird die Formatdicke von der Kokille auf das erste Strangführungssegment beim Ankoppeln automatisch übertragen. Eine sonst sehr zeitaufwendige Justierung der Maulweiten im Übergangsbereich von der Kokille zum ersten Strangführungssegment entfällt hierbei.

In einer weiteren Ausgestaltung der Erfindung ist vorgesehen, dass - bei in Eingriff befindlicher zweiter Koppelstelle - die Maulweite der Strangeingangsseite des zweiten Strangführungssegmentes mit der Maulweite der Ausgangsseite des ersten Strangführungssegmentes übereinstimmt und fluchtet. Die Vorteile hieraus ergeben sich wie zuvor beschrieben.

Weitere Vorteile und Einzelheiten ergeben sich aus den Unteransprüchen und aus der nachfolgenden Beschreibung, in der die in den Figuren dargestellten Ausführungsformen der Erfindung näher erläutert werden.

### Beschreibung der Figuren

Die Erfindung wird nachfolgend unter Bezugnahme auf die Figuren 1 bis 5c detailliert beschrieben. In allen Figuren sind gleiche Elemente mit gleichen Bezugszeichen bezeichnet.

Es zeigen:
- Figur 1: eine Stranggießanlage, aufweisend eine Kokille, ein erstes Strangführungssegment, ein zweites Stranführungssegment, bei der das erste Strangführungssegment über jeweils eine Koppelstelle mit der Kokille und dem zweiten Strangführungssegment verbunden ist;
- Figur 2: eine Stranggießanlage wie in Figur 1 dargestellt, bei der jeweils an der Eingangsseite und der Ausgangsseite des ersten Strangführungssegmentes jeweils ein Verbindungselement angeordnet ist;
- Figur 3: eine Stranggießanlage, wie zuvor beschrieben, bei der lediglich an der Eingangsseite des ersten Strangführungssegmentes ein Verbindungselement angeordnet ist;
- Figur 4: eine Stranggießanlage wie zuvor beschrieben, bei der lediglich an der Strangausgangsseite des ersten Strangführungssegmentes ein Verbindungselement angeordnet ist;
- Figur 5a: beispielhafte Ausführung der Koppelstelle als Schieblager mit einer Gleitlagerung;
- Figur 5b: beispielhafte Ausführung der Koppelstelle als Schiebelager mit einer Rollenlagerung;
- Figur 5c: alternative beispielhafte Ausführung der Koppelstelle als Schieblager mit einer Rollenlagerung.

Die Figur 1 beschreibt eine Stranggießanlage 100 zum Gießen eines Metallstrangs 10, mit einer Kokille 20 zum Bilden des Metallstrangs 10. Die Kokille 20 besteht aus einer Festseite 22 und einer Losseite 21, mit zumindest einem ersten Verbindungselement 55, zum Verbinden der Festseite 22 mit der Losseite 21. Verbindungselemente 55 dieser Art werden bei dieser Anwendung üblicherweise auch als Klemmeinheiten bezeichnet. Sie dienen zum Zusammenhalt der einzelnen Bauteile der Kokillen 20, insbesondere zum Zusammenhalt der beiden Breitseiten und zum Aufnehmen von Reaktionskräften F. Der Kokille 20 ist ein Oszillationsantrieb 70 zugeordnet, der die Kokille 20 in Gießrichtung R in Schwingung versetzt, um ein Anhaften der sich bildenden Strangschale an der Innenseite der Kokille 20 zu verhindern.

Die dargestellte Strangführung 30 umfasst, der Kokille 20 in Gießrichtung R nachgeordnet, ein erstes Strangführungssegment 31 mit einer Festseite 35 und einer Losseite 36 und einer ersten Strangeingangsseite 38 und einer ersten Strangausgangsseite 39. Innerhalb des ersten Strangführungssegmentes 31 sind ein erster Rollenträger 60 auf der Losseite 36 und dem gegenüberliegend ein zweiter Rollenträger 61 auf der Festseite 35 angeordnet. Die Rollenträger 60, 61 weisen in Gießrichtung jeweils eine Anzahl sich über einen Stützbereich erstreckender Stützrollen 37 auf, zum Tragen und Führen des aus der Kokille 20 austretenden Metallstrangs 10. Dem ersten Strangführungssegment 31 ist in Gießrichtung R mindestens ein zweites Strangführungssegment 32 nachgeordnet.

Das zweite Strangführungssegment 32 beschreibt eine zweite Strangeingangsseite 38' und eine zweite Strangausgangsseite 39' sowie einen dritten Rollenträger 62 auf der zweiten Losseite 36' und einen vierten Rollenträger 63 auf der zweiten Festseite 35' des zweiten Strangführungssegmentes 32. Die beiden Rollenträger 62, 63 sind gegenüberliegend innerhalb des zweiten Strangführungssegmentes 32 angeordnet und weisen in Gießrichtung eine Anzahl sich über einen Stützbereich erstreckender Stützrollen 37 auf zum Tragen und Führen des Metallstrangs 10. Die Festseite 35' des zweiten Strangführungssegmentes 32 ist mit der Losseite 36' des zweiten Strangführungssegmentes 32 über zwei Verbindungselemente 57, im Folgenden auch als Klemmeinheiten bezeichnet, miteinander verbunden. Die Anordnung nur einer Klemmeinheit (in der Figur 1 nicht dargestellt) ist ebenso denkbar. Die Klemmeinheiten 57 dienen der Aufnahme der zumindest in dem zweiten Strangführungssegment 32 herrschenden Reaktionskräfte, hervorgerufen durch den hydrostatischen Druck in dem innen noch flüssigen Metallstrang 10. Die Reaktionskräfte wirken im Wesentlichen senkrecht zur Gießrichtung R auf die Rollenträger 60, 61, 62, 63 der Strangführungssegmente 31, 32 sowie auf die Wände der Kokille 20.

Die Klemmeinheiten 57 dienen zur Aufnahme der aus dem ersten Strangführungssegment 31 über eine zweite Koppelstelle 41 auf das zweite Strangführungssegment 32 übertragenen Reaktionskräfte, wobei die zweite Koppelstelle 41 in dem Bereich zwischen der ersten Strangausgangsseite 39 des ersten Strangführungssegmentes 31 und der zweiten Strangeingangsseite 38' des zweiten Strangführungssegmentes 32 angeordnet ist.

Das in die Strangführung der Stranggießanlage 100 montierte zweite Strangführungssegment 32 wird mit dem anschließend in die Strangführung 30 eingesetzten ersten Strangführungssegment 31 über die zweite Koppelstelle 41 gekoppelt. Anschließend wird die Kokille 20 oberhalb des ersten Strangführungssegmentes 31 in die Strangführung 30 eingesetzt und über die erste Koppelstelle 40 an das erste Strangführungssegment 31 angekoppelt.

Die erste und zweite Koppelstelle 40, 41, die jeweils beispielhaft als Schiebelager ausgebildet sind, ermöglichen ein einfaches und schnelles Ankoppeln der oben beschrieben Elemente innerhalb einer Stranggießanlage 100. Entgegen der üblichen Praxis, wo die Kokille 20 in der Regel mit dem ersten Strangführungssegment 31 bereits vor der Montage in die Strangführung 30 fest verbunden ist und die Kokille 20 mit dem ersten Strangführungssegment 31 zusammen in die Strangführung 30 eingesetzt wird, ermöglicht die erfindungsgemäße erste Koppelstelle 41, dass die Kokille 20 und das erste Strangführungssegment 31 einzeln in die Strangführung 30 eingesetzt werden können. Dadurch reduziert sich das jeweilige Anhängegewicht an einem Kran beim Zusammenbau der Stranggießanlage 100 erheblich. Mit dem Schließen der Koppelstellen 40, 41 erfolgt automatisch ein Anpassen der Maulweiten zwischen der Strangausgangsseite der Kokille 20 und der Strangeingangsseite 38 des ersten Strangführungssegmentes 31 sowie der ersten Strangausgangsseite 39 des ersten Strangführungssegmentes 31 und der zweiten Strangeingangsseite 38' des zweiten Strangführungssegmentes 32 über die jeweiligen Hälften der Koppelstellen 40, 41. Die Montagezeiten werden reduziert. Zusätzliche Klemmeinheiten an dem ersten Strangführungssegment 31, die das Gewicht unnötig erhöhen, sind in der in Figur 1 gezeigten Anordnung nicht notwendig, da die auftretenden Reaktionskräfte alleine von den stabil ausgelegten Koppelstellen 40, 41 aufgenommen und kompensiert bzw. auf die Kokille und das zweite Strangführungssegment 32 abgeleitet werden. Durch die Einsparung der Klemmeinheiten werden gleichzeitig die Kosten der Strangführung 30 gesenkt.

Die jeweils mindestens eine kokillenseitige Hälfte und mindestens eine segmentseitige Hälfte der ersten Koppelstelle 40 und die mindestens eine an dem ersten Strangführungssegment angeschlossene Hälfte der zweiten Koppelstelle 41 und die mindestens eine an dem zweiten Strangführungssegment angeschlossene Hälfte der zweiten Koppelstelle 41 dienen in der Funktion beispielsweise einer Steckkupplung oder Schiebekupplung zur schnellen und einfachen Montage und Anbindung der Bauteile, wie zuvor beschrieben. Die jeweiligen Hälften der Koppelstellen 40, 41 bestehen aus wenigstens zwei formschlüssig ineinander greifenden Bauteilen bzw. Führungselementen, die das Schiebelager bilden. Die mindestens eine Hälfte der ersten Koppelstelle 40 beschreibt ein erstes Führungselement an der Ausgangsseite der Kokille 20, das beispielsweise stegförmig oder zylindrisch ausgebildet ist. Die zweite Hälfte der ersten Koppelstelle 40 beschreibt ein zweites Führungselement an der ersten Strangeingangsseite 38 des ersten Strangführungssegmentes 31, das beispielsweise zur Aufnahme des ersten Führungssegmentes u-förmig ausgebildet ist, und das mit dem ersten Führungselement zusammenwirkt. Die zweite Koppelstelle 41 kann prinzipiell genauso aufgebaut sein wie die erste Koppelstelle 40, und ist üblicherweise in dem Bereich zwischen der ersten Strangausgangsseite 39 des ersten Strangführungssegmentes 31 und der Strangeingangsseite 38' des zweiten Strangführungssegmentes 32 angeordnet.

Ein besonderer Vorteil der erfindungsgemäßen Koppelstellen 40, 41 als Schiebelager besteht darin, dass die Koppelstellen 40, 41 lediglich die zuvor beschriebenen Reaktionskräfte aufnehmen müssen. Die durch den Oszillationsantrieb 70 auf die Kokille 20 erzeugten Schwingungen in Gießrichtung R werden durch die in Gießrichtung R verschiebbare Ausbildung der ineinander geführten Hälften der Koppelstellen 40, 41 kompensiert und nicht auf die der Kokille 20 nachgeordneten mindestens zwei Strangführungssegmente 31, 32 übertragen.

Die Darstellung gemäß der Figur 2 beschreibt dieselbe Strangführung 30 wie bereits zu der Figur 1 beschrieben. Der einzige Unterschied besteht darin, dass bei dem ersten Strangführungssegment 31 zwei zweite Verbindungselemente 56 angeordnet sind zum Verbinden der Festseite 35 mit der Losseite 36 des ersten Strangführungssegmentes 31. In der dargestellten Ausführung ist je ein zweites Verbindungselement 56 im Bereich der Strangeingangsseite 38 und der Strangausgangsseite 39 des ersten Strangführungssegmentes 31 angeordnet. Üblicherweise sind die Verbindungselemente 56, die auch als Klemmeinheiten bezeichnet werden, als hydraulische, pneumatische oder auch elektromechanische Bauteile ausgeführt. Die zweiten Verbindungselemente in Fig. 2 nehmen zumindest einen Teil der Reaktionskräfte im ersten Strangführungssegment 31 auf und entlasten so die erste und die zweite Koppelstelle 41. Diese können deshalb gegenüber der Ausbildung gemäß Fig. 1 weniger stabil und damit preisgünstiger ausgebildet sein.

Die Darstellung in der Figur 3 unterscheidet sich von der Darstellung in der Figur 2 lediglich dadurch, dass an dem ersten Strangführungssegment 31 lediglich im Bereich der ersten Strangeingangsseite 38 ein zweites Verbindungselement 56 angeordnet ist, zum Verbinden der ersten Festseite 35 mit der ersten Losseite 36 des ersten Strangführungssegmentes 31. Dadurch wird insbesondere die erste Koppelstelle 40 entlastet während die zweite Koppelstelle 41 ähnlich wie in Fig. 1 einen Teil der Reaktionskräfte aus dem ersten Strangführungssegment 31 auf das zweite Strangführungssegment 32übertragen muss. Deshalb kann die erste Koppelstelle 40 hier schwächer ausgebildet sein als die zweite Koppelstelle 41.

Die alternative Darstellung in der Figur 4 beschreibt im Gegensatz zu der Darstellung in der Figur 3, ein zweites Verbindungselement 56 an der Ausgangsseite 39 des ersten Strangführungssegmentes 31, zum Verbinden der ersten Festseite 35 mit der ersten Losseite 36 des ersten Strangführungssegmentes 31. Das zweite Verbindungselement 56 übernimmt zumindest einen Teil der Reaktionskräfte die im ersten Strangführungssegment 31 wirken und entlastet damit die zweite Koppelstelle 41.

Die Vorteile, die sich aus den optional angebrachten zusätzlichen Klemmeinheiten 56 an dem ersten Strangführungssegment 31 gemäß den Darstellungen in den Figuren 2, 3 und 4 ergeben, sind zum einen die Möglichkeit einer Erhöhung der maximalen Belastbarkeit des ersten Strangführungssegmentes 31 durch zusätzlich mindestens eine Klemmeinheit 56 in Ergänzung zu den stabil ausgebildeten Koppelstellen 40, 41. Je nach Dimensionierung und der sich daraus ergebenden Stabilität der Klemmeinheiten 56 können wesentlich mehr Reaktionskräfte innerhalb des ersten Strangführungssegmentes 31 aufgenommen werden. Vorteilhafterweise kann aber auch konstruktiv vorgesehen werden, dass die Koppelstellen 40, 41 entsprechend der Dimensionierung der Klemmeinheiten 56 schwächer ausgeführt sind, da ein Teil der Reaktionskräfte von den zusätzlichen Klemmeinheiten 56 aufgenommen werden, wie oben beschrieben.

Die Figur 5a beschreibt prinzipiell die Ausbildung der Koppelstellen 40, 41 als Schieblager mit einer Gleitlagerung mit zwei Führungselementen, die ineinander eingreifen und gegeneinander geführt sind. Die dargestellte Form der beiden Führungselemente ist nur beispielhaft skizziert und kann abweichend sein. So kann auch die zweite Koppelstelle 41 von der Konstruktion der ersten Koppelstelle 40 abweichen. Die Reibflächen der gegeneinander verschiebbar geführten Führungselemente können als reibungsarme, austauschbare Gleitschienen 80, 80', beispielsweise aus einer temperaturbeständigen Lagerbronze oder einem hochverschleißfesten Werkstoff wie z.B. Hardox, ausgeführt sein. Die Reibfläche zumindest an einem Führungselement kann beispielsweise bogenförmig oder kugelig (in der Figur 5a nicht dargestellt) ausgebildet sein, um die Reibung innerhalb der Gleitlagerung zu reduzieren. Die zusätzliche Verwendung eines hochtemperaturbeständigen Schmierstoffs zwischen den Reibflächen führt vorteilhafterweise zu einer weiteren Reduzierung der Reibkräfte und somit zur Verschleißminderung innerhalb des Schiebelagers.

Die Figuren 5b und 5c zeigen alternative Ausführungen des Schiebelagers als Rollenlagerung. In der Figur 5b sind Lagerelemente 81, wie beispielsweise Kugeln oder kegelige oder zylinderförmige Nadeln zwischen den beiden Führungselementen der Koppelstellen 40, 41 angeordnet. Die Figur 5c beschreibt die Anordnung mindestens eines Rollenlagers 82 oder eine Laufrolle als oberes Führungselement der Koppelstellen 40, 41. Dabei kann die Laufrolle mit balliger Oberfläche ausgebildet sein. Vorteil bei diesen Anordnungen als Rollenlagerung sind die wesentlich geringeren Reibwiderstände zwischen den Führungselementen der Koppelstellen 40, 41 im Vergleich zu einer Gleitlagerung. Bedingt können bei der Ausführung nach Figur 5c auch Positionsverschiebungen zwischen den Führungselementen ausgeglichen werden, die z.B. im Kurvenbereich der Strangführung auftreten. Dabei kann das Führungselement mit der ebenen Fläche auf dem Rollenlager oder der Laufrolle des zweiten Führungselementes abrollen und sogar eine andere Winkelstellung α einnehmen.

### Bezugszeichenliste

- 100: Stranggießanlage
- 10: Metallstrang
- 20: Kokille
- 21: Losseite- Kokille
- 22: Festseite- Kokille
- 30: Strangführung
- 31: erstes Strangführungssegment
- 32: zweites Strangführungssegment
- 35: Festseite- erstes Strangführungssegment
- 35': Festseite- zweites Strangführungssegment
- 36: Losseite- erstes Strangführungssegment
- 36': Losseite- zweites Strangführungssegment
- 37: Stützrollen
- 38: erste Strangeingangsseite- erstes Strangführungssegment
- 38': zweite Strangeingangsseite- zweites Strangführungssegment
- 39: erste Strangausgangsseite- erstes Strangführungssegment
- 39': zweite Strangausgangsseite- zweites Strangführungssegment
- 40: erste Koppelstelle
- 41: zweite Koppelstelle
- 55: erstes Verbindungselement
- 56: zweites Verbindungselement
- 57: drittes Verbindungselement
- 60: erster Rollenträger/Losseite
- 61: zweiter Rollenträger/Festseite
- 62: dritter Rollenträger/Losseite
- 63: vierter Rollenträger/Festseite
- 70: Oszillationsantrieb
- 80: Gleitlager
- 81: Lagerelemente
- 82: Rollenlager

- α: Winkelstellung
- F: Reaktionskraft

## Patentansprüche

1. Stranggießanlage (100) zum Gießen eines Metallstranges (10), aufweisend:
eine Kokille (20) zum Bilden des Metallstranges (10), und
eine Strangführung mit mindestens einem ersten Strangführungssegment (31), das der Kokille (20) in Gießrichtung nachgeordnet ist, mit einer Strangeingangsseite (38) und einer Strangausgangsseite (39), wobei das erste Strangführungssegment (31) ein Paar Rollenträger (60, 61) aufweist, die gegenüberliegend innerhalb des ersten Strangführungssegmentes (31) angeordnet sind und die jeweils eine Anzahl sich über einen Stützbereich erstreckender Stützrollen (37) aufweisen, zum Tragen und Führen des aus der Kokille (20) austretenden Metallstranges (10),
**dadurch gekennzeichnet,**
**dass** zwischen der Kokille (20) und dem ersten Strangführungssegment (31), eine erste Koppelstelle (40) angeordnet ist, zum Ankoppeln des Strangführungssegmentes an die Kokille, wobei
die erste Koppelstelle (40) mindestens eine kokillenseitige Hälfte an der Ausgangsseite der Kokille (20) und mindestens eine segmentseitige zweite Hälfte an der ersten Strangeingangsseite (38) des ersten Strangführungssegmentes (31) aufweist, und
die jeweiligen Hälften der Koppelstelle (40) aus zwei formschlüssig ineinander greifenden Bauteilen oder Führungselementen ausgebildet sind, die ein Schiebelager bilden.

2. Stranggießanlage (100) nach Anspruch 1,
**dadurch gekennzeichnet, dass**
die erste Koppelstelle (40) zwischen der Kokille (20) und der Losseite (36) des ersten Strangführungssegmentes (31) angeordnet ist.

3. Stranggießanlage (100) nach einem der vorangegangenen Ansprüche,
**dadurch gekennzeichnet,**
**dass** ein Oszillationsantrieb (70) an der Kokille (20) angeordnet ist, der die Kokille (20) in Gießrichtung (R) in Schwingung versetzt, und
**dass** eine an der Kokille (20) angeschlossene kokillenseitige Hälfte der ersten Koppelstelle (40) und eine an dem ersten Strangführungssegment (31) angeschlossene segmentseitige Hälfte der ersten Koppelstelle (40)-auch bei angeschlossener Koppelstelle (40) - in Richtung der Schwingung frei gegeneinander verschiebbar sind.

4. Stranggießanlage nach einem der vorangegangenen Ansprüche,
**dadurch gekennzeichnet, dass**
die erste Koppelstelle (40) derart stabil ausgebildet ist, dass die in dem Inneren des noch flüssigen Metallstrangs (10) erzeugten Reaktionskräfte innerhalb des ersten Strangführungssegmentes (31) zumindest teilweise über die erste Koppelstelle (40) auf die Kokille (20) übertragen werden können.

5. Stranggießanlage nach Anspruch 4,
**dadurch gekennzeichnet, dass**
mindestens ein der Kokille (20) zugeordnetes erstes Verbindungselement (55) derart stabil ausgebildet ist, dass es nicht nur die in der Kokille (20) aufgrund des dort herrschenden ferrostatischen Druckes entstehenden Reaktionskräfte, sondern zusätzlich auch zumindest teilweise die von dem ersten Strangführungssegment (31) über die erste Koppelstelle (40) übertragenen Reaktionskräfte aufnehmen und absorbieren kann.

6. Stranggießanlage nach einem der vorangegangenen Ansprüche,
**dadurch gekennzeichnet,**
**dass** die Strangführung ein zweites Strangführungssegment (32) aufweist, das in Gießrichtung dem ersten Strangführungssegment (31) nachgeordnet ist, und
**dass** eine zweite Koppelstelle (41) zum Verbinden des ersten Strangführungssegmentes (31) mit dem zweiten Strangführungssegment (32) angeordnet ist, wobei die zweite Koppelstelle (41) aus wenigstens zwei formschlüssig ineinandergreifenden Bauteilen bzw. Führungselementen besteht, die ein Schiebelager bilden.

7. Stranggießanlage nach Anspruch 6
**dadurch gekennzeichnet,**
**dass** eine an dem ersten Strangführungssegment (31) angeschlossene Hälfte der zweiten Koppelstelle (41) und eine an dem zweiten Strangführungssegment (32) angeschlossene Hälfte der zweiten Koppelstelle (41) in Gießrichtung frei gegeneinander verschiebbar sind.

8. Stranggießanlage nach Anspruch 6 oder 7,
**dadurch gekennzeichnet, dass**
die zweite Koppelstelle (41) derart stabil ausgebildet ist, dass die Reaktionskräfte innerhalb des ersten Strangführungssegmentes (31) zumindest teilweise von der zweiten Koppelstelle (41) auf das zweite Strangführungssegment (32) übertragen werden können.

9. Stranggießanlage nach Anspruch 8,
**dadurch gekennzeichnet, dass**
mindestens ein dem zweiten Strangführungssegment (32) zugeordnetes drittes Verbindungselement (57) zum Verbinden der Festseite (35') mit der Losseite (36') des zweiten Strangführungssegmentes (32) derart stabil ausgebildet ist, dass es nicht nur die in dem zweiten Strangführungssegment (32) entstehenden Reaktionskräfte, sondern zusätzlich auch zumindest teilweise die durch die im ersten Strangführungssegment (31) entstehenden und von der zweiten Koppelstelle (41) übertragenen Reaktionskräfte aufnehmen und absorbieren kann.

10. Stranggießanlage nach einem der vorangegangenen Ansprüche 1 bis 4,
**dadurch gekennzeichnet,**
**dass** mindestens ein zweites Verbindungselement (56) an der Eingangsseite und/oder der Ausgangsseite und/oder im mittleren Bereich des ersten Strangführungssegmentes angeordnet ist, zum Verbinden der Festseite (35) mit der Losseite (36) des ersten Strangführungssegmentes (31), wobei das zweite Verbindungselement (56) derart stabil ausgebildet ist, dass es die in dem ersten Strangführungssegment (31) entstehenden Reaktionskräfte zumindest teilweise aufnehmen und kompensieren kann.

11. Stranggießanlage nach einem der vorangegangenen Ansprüche,
**dadurch gekennzeichnet,**
**dass** die erste und/oder die zweite Koppelstelle (40, 41) gelenkig ausgebildet sind.

12. Stranggießanlage nach einem der vorangegangenen Ansprüche,
**dadurch gekennzeichnet,**
**dass** die erste und/oder zweite Koppelstelle (40, 41) entkoppelbar ausgebildet sind.

13. Stranggießanlage nach einem der vorangegangenen Ansprüche,
**dadurch gekennzeichnet,**
**dass** die erste Koppelstelle (40) und/oder die zweite Koppelstelle (41) in Form eines Schiebelagers ausgebildet sind.

14. Stranggießanlage nach einem der vorangegangenen Ansprüche,
**dadurch gekennzeichnet,**
**dass** zwischen der an der Kokille (20) angeschlossenen kokillenseitigen Hälfte der ersten Koppelstelle (40) und der an dem ersten Strangführungssegment (31) angeschlossenen segmentseitigen Hälfte der ersten Koppelstelle (40) ein Gleitlager oder ein Rollenlager angeordnet ist.

15. Stranggießanlage nach einem der Ansprüche 1 bis 14,
**dadurch gekennzeichnet,**
**dass** die kokillenseitige und die segmentseitige Hälfte der ersten Koppelstelle (40) derart zueinander positioniert sind, dass - bei angeschlossener erster Koppelstelle (40) - die Maulweite der ersten Strangeingangsseite (38) des ersten Strangführungssegmentes (31) mit der Maulweite der Ausgangsseite der Kokille (20) übereinstimmt und fluchtet.

16. Stranggießanlage nach einem der Ansprüche 6 bis 15,
**dadurch gekennzeichnet,**
**dass** die beiden Hälften der zweiten Koppelstelle (41) derart zueinander positioniert sind, dass - bei angeschlossener zweiter Koppelstelle (41) - die Maulweite der zweiten Strangeingangsseite (38') des zweiten Strangführungssegmentes (32) mit der Maulweite der ersten Strangausgangsseite (39) des ersten Strangführungssegmentes (31) übereinstimmt und fluchtet.

## Claims

1. Continuous casting plant (100) for casting a metal strip (10), comprising:
a mould (20) for forming the metal strip (10) and
a strip guide with at least one first strip guide segment (31), which is arranged downstream of the mould (20) in casting direction, with a strip inlet side (38) and a strip outlet side (39), wherein the first strip guide segment (31) comprises a pair of roller carriers (60, 61) which are arranged to be opposite within the first strip guide segment (31) and which each comprise a number of support rollers (37), which extend over a support region, for supporting and guiding the metal strip (10) issuing from the mould (20),
**characterised in that**
arranged between the mould (20) and the first strip guide segment (31) is a first coupling point (40) for coupling the strip guide segment to the mould, wherein the first coupling point (40) comprises at least one mould-side half at the outlet side of the mould (20) and at least one segment-side second half at the first strip inlet side (38) of the first strip guide segment (31), and the respective halves of the coupling point (40) are formed from two mechanically interengageable components or guide elements forming a slide bearing.

2. Continuous casting plant (100) according to claim 1, **characterised in that** the first coupling point (40) is arranged between the mould (20) and the movable side (36) of the first strip guide segment (31).

3. Continuous casting plant (100) according to one of the preceding claims, **characterised in that** an oscillatory drive (70), which sets the mould (20) into oscillation in casting direction (R), is arranged in the mould (20) and that a mould-side half, which is connected with the mould (20), of the first coupling point (40) and a segment-side half, which is connected with the first strip guide segment (31), of the first coupling point (40) are freely displaceable relative to one another in the direction of the oscillation even when the coupling point (40) is connected.

4. Continuous casting plant according to any one of the preceding claims, **characterised in that** the first coupling point (40) is of such stable construction that the reaction forces generated in the interior of the still liquid metal strip (10) can be transferred within the first strip guide segment (31) at least in part via the first coupling point (40) to the mould (20).

5. Continuous casting plant according to claim 4, **characterised in that** at least one first connecting element (55) associated with the mould (20) is of such stable construction that it can accept and absorb not only the reaction forces arising in the mould (20) due to the ferrostatic pressure prevailing thereat, but additionally also at least in part the reaction forces transmitted from the first strip guide segment (31) via the first coupling point (40).

6. Continuous casting plant according to any one of the preceding claims, **characterised in that** the strip guide comprises a second strip guide segment (32), arranged downstream of the first strip guide segment (31) in casting direction and that a second coupling point (41) is arranged for connecting the first strip guide segment (31) with the second strip guide segment (32), wherein the second coupling point (41) consists of at least two mechanically positively interengaging components or guide elements forming a slide bearing.

7. Continuous casting plant according to claim 6, **characterised in that** a half, which is connected with the first strip guide segment (31), of the second coupling point (41) and a half, which is connected with the second strip guide segment (32), of the second coupling point (41) are freely displaceable relative to one another in casting direction.

8. Continuous casting plant according to claim 6 or 7, **characterised in that** the second coupling point (41) is of such stable construction that the reaction forces within the first strip guide segment (31) can be transferred at least in part from the second coupling point (41) to the second strip guide segment (32).

9. Continuous casting plant according to claim 8, **characterised in that** at least one third connecting element (57), which is associated with the second strip guide segment (32), for connecting the fixed side (35') with the movable side (36') of the second strip guide segment (32) is of such stable construction that it can accept and absorb not only the reaction forces arising in the second strip guide segment (32), but additionally also at least in part the reaction forces arising in the first strip guide segment (31) and transmitted by the second coupling point (41).

10. Continuous casting plant according to any one of the preceding claims 1 to 4, **characterised in that** at least one second connecting element (56) is arranged at the inlet side and/or the outlet side and/or in the middle region of the first strip guide segment for connecting the fixed side (35) with the movable side (36) of the first strip guide segment (31), wherein the second connecting segment (56) is of such stable construction that it can accept and compensate for at least in part the reaction forces arising in the first strip guide segment (31).

11. Continuous casting plant according to any one of the preceding claims, **characterised in that** the first and/or the second coupling point (40, 41) is or are of articulated construction.

12. Continuous casting plant according to any one of the preceding claims, **characterised in that** the first and/or second coupling point (40, 41) is or are constructed to decouplable.

13. Continuous casting plant according to any one of the preceding claims, **characterised in that** the first coupling point (40) and/or the second coupling point (41) is or are constructed in the form of a slide bearing.

14. Continuous casting plant according to any one of the preceding claims, **characterised in that** a slide bearing or a roller bearing is arranged between the mould-side half, which is connected with the mould (20), of the first coupling point (40) and the segment-side half, which is connected with the first strip guide segment (31), of the first coupling point (40).

15. Continuous casting plant according to any one of claims 1 to 14, **characterised in that** the mould-side and segment-side halves of the first coupling point (40) are so positioned relative to one another that when the first coupling point (40) is connected the mouth width of the first strip inlet side (38) of the first strip guide segment (31) corresponds and is aligned with the mouth width of the outlet side of the mould (20).

16. Continuous casting plant according to any one of claims 6 to 15, **characterised in that** the two halves of the second coupling point (41) are so positioned relative to one another that when the second coupling point (41) is connected the mouth width of the second strip inlet side (38') of the second strip guide segment (32) corresponds and is aligned with the mouth width of the first strip outlet side (39) of the first strip guide segment (31).

## Revendications

1. Installation de coulée continue (100) pour la coulée d'une barre métallique (10), présentant: une lingotière (20) pour la formation de la barre métallique (10) et un guidage de barre comprenant au moins un premier segment de guidage de barre (31) qui est monté à la suite de la lingotière (20) dans la direction de coulée, comprenant un côté d'entrée de barre (38) et un côté de sortie de barre (39), le premier segment de guidage de barre (31) présentant une paire de supports de rouleaux (60, 61) qui sont disposés à l'opposé l'un de l'autre au sein du premier segment de guidage de barre (31) et qui présentent respectivement plusieurs rouleaux de support (37) qui s'étendent sur une zone de support, pour le support et le guidage de la barre métallique (10) à sa sortie de la lingotière (20), **caractérisée en ce qu'**un premier endroit d'accouplement (40) est disposé entre la lingotière (20) et le premier segment de guidage de barre (31) pour l'accouplement du segment de guidage de barre à la lingotière, le premier endroit d'accouplement (40) présentant au moins une moitié côté lingotière du côté sortie de la lingotière (20) et au moins une deuxième moitié côté segment au premier côté d'entrée de barre (38) du premier segment de guidage de barre (31), et les moitiés respectives de l'endroit d'accouplement (40) sont réalisées à partir de deux composants ou de deux éléments de guidage venant s'engrener l'un dans l'autre par complémentarité de forme, qui forment un palier lisse.

2. Installation de coulée continue (100) selon la revendication 1, **caractérisée en ce que** le premier endroit d'accouplement (40) est disposé entre la lingotière (20) et le côté mobile (36) du premier segment de guidage de barre (31).

3. Installation de coulée continue (100) selon l'une quelconque des revendications précédentes, **caractérisée en ce qu'**une commande d'oscillation (70) est disposée contre la lingotière (20) qui fait vibrer la lingotière (20) dans la direction de coulée (R), et **en ce qu'**une moitié du premier endroit d'accouplement (40), côté lingotière, raccordée à la lingotière (20) et une moitié du premier endroit d'accouplement (40), côté segment, raccordée au premier segment de guidage de barre (31) - également à l'état raccordé de l'endroit d'accouplement (40) - peuvent se déplacer librement l'une vers l'autre dans la direction de la vibration.

4. Installation de coulée continue selon l'une quelconque des revendications précédentes, **caractérisée en ce que** le premier endroit d'accouplement (40) est réalisé avec une stabilité telle que les forces de réaction générées à l'intérieur de la barre métallique encore liquide (10) peuvent être transmises, au sein du premier segment de guidage de barre (31), au moins en partie à la lingotière (20) via le premier endroit d'accouplement (40).

5. Installation de coulée continue selon la revendication 4, **caractérisée en ce qu'**au moins un premier élément de liaison (55) attribué à la lingotière (20) est réalisé avec une stabilité telle qu'il peut recevoir et absorber, non seulement les forces de réaction générées dans la lingotière (20) sur base de la pression ferrostatique qui y règne, mais également au moins en partie les forces de réaction transmises par le premier segment de guidage de barre (31) via le premier endroit d'accouplement (40).

6. Installation de coulée continue selon l'une quelconque des revendications précédentes, **caractérisée en ce que** le guidage de barre présente un deuxième segment de guidage de barre (32) qui est monté à la suite du premier segment de guidage de barre (31) dans la direction de coulée, et **en ce qu'**on prévoit un deuxième endroit d'accouplement (41) pour la liaison du premier segment de guidage de barre (31) au deuxième segment de guidage de barre (32), le deuxième endroit d'accouplement (41) étant constitué par au moins deux composants respectivement deux éléments de guidage venant s'engrener l'un dans l'autre par complémentarité de forme, qui forment un palier lisse.

7. Installation de coulée continue selon la revendication 6, **caractérisée en ce qu'**une moitié du deuxième endroit d'accouplement (41) raccordée au premier segment de guidage de barre (31) et une moitié du deuxième endroit d'accouplement (41) raccordée au deuxième segment de guidage de barre (32) peuvent se déplacer librement l'une vers l'autre dans la direction de coulée.

8. Installation de coulée continue selon la revendication 6 ou 7, **caractérisée en ce que** le deuxième endroit d'accouplement (41) est réalisé avec une stabilité telle que les forces de réaction au sein du premier segment de guidage de barre (31) peuvent être transmises au moins en partie depuis le deuxième endroit d'accouplement (41) jusqu'au deuxième segment de guidage de barre (32).

9. Installation de coulée continue selon la revendication 8, **caractérisée en ce qu'**au moins un troisième élément de liaison (57), attribué au deuxième segment de guidage de barre (32), pour la liaison du côté fixe (35') au côté mobile (36') du deuxième segment de guidage de barre (32) est réalisé avec une stabilité telle qu'il peut recevoir et absorber non seulement les forces de réaction générées dans le deuxième segment de guidage de barre (32), mais encore au moins en partie les forces de réaction générées dans le premier segment de guidage de barre (31) et transmises via le deuxième endroit d'accouplement (41).

10. Installation de coulée continue selon l'une quelconque des revendications 1 à 4, **caractérisée en ce qu'**au moins un deuxième élément de liaison (56) est disposé du côté entrée et/ou du côté sortie et/ou dans la partie médiane du premier segment de guidage de barre, pour la liaison du côté fixe (35) au côté mobile (36) du premier segment de guidage de barre (31), le deuxième élément de liaison (56) étant réalisé avec une stabilité telle qu'il peut recevoir et compenser au moins en partie les forces de réaction générées dans le premier segment de guidage de barre (31).

11. Installation de coulée continue selon l'une quelconque des revendications précédentes, **caractérisée en ce que** le premier et/ou le deuxième endroit d'accouplement (40, 41) sont réalisés en articulation.

12. Installation de coulée continue selon l'une quelconque des revendications précédentes, **caractérisée en ce que** le premier et/ou le deuxième endroit d'accouplement (40, 41) sont réalisés pour pouvoir être découplés.

13. Installation de coulée continue selon l'une quelconque des revendications précédentes, **caractérisée en ce que** le premier endroit d'accouplement (40) et/ou le deuxième endroit d'accouplement (41) sont réalisés sous la forme d'un palier lisse.

14. Installation de coulée continue selon l'une quelconque des revendications précédentes, **caractérisée en ce qu'**un palier de glissement ou un palier de roulement est disposé entre la moitié du premier endroit d'accouplement (40), raccordée à la lingotière (20), et la moitié du premier endroit d'accouplement (40), côté segment, raccordée au premier segment de guidage de barre (31).

15. Installation de coulée continue selon l'une quelconque des revendications 1 à 14, **caractérisée en ce que** la moitié côté lingotière et la moitié côté segment, du premier endroit d'accouplement (40) sont positionnées l'une par rapport à l'autre de telle sorte que - à l'état raccordé du premier endroit d'accouplement (40) - la largeur d'ouverture du premier côté d'entrée de barre (38) du premier segment de guidage de barre (31) concorde et vient se disposer en alignement avec la largeur d'ouverture du côté sortie de la lingotière (20).

16. Installation de coulée continue selon l'une quelconque des revendications 6 à 15, **caractérisée en ce que** les deux moitiés du deuxième endroit d'accouplement (41) sont disposées l'une par rapport à l'autre de telle sorte que - à l'état raccordé du deuxième endroit d'accouplement (41) - la largeur d'ouverture du deuxième côté d'entrée de barre (38') du deuxième segment de guidage de barre (32) concorde et vient se disposer en alignement avec la largeur d'ouverture du premier côté de sortie de barre (39) du premier segment de guidage de barre (31).
